# EUROPÄISCHE PATENTSCHRIFT

(11) **EP 0 735 615 B1**
(45) Veröffentlichungstag und Bekanntmachung des Hinweises auf die Patenterteilung: **26.06.2002**
(21) Anmeldenummer: 96103545.8
(22) Anmeldetag: 07.03.1996
(51) Int. Cl.: H01R 4/48, H01R 9/16, H01R 4/24, H01R 9/24

(54) **Anschlusselement für elektrische Geräte**
Connecting terminal for electrical devices
Borne de jonction pour appareils électriques

(30) Priorität: 30.03.1995 DE 19511655
(43) Veröffentlichungstag der Anmeldung: 02.10.1996
(73) Patentinhaber: Vossloh Schwabe GmbH, 73660 Urbach (DE)
(72) Erfinder:
(74) Vertreter: Patentanwälte Rüger, Barthelt & Abel

(56) Entgegenhaltungen:
- DE-A- 2 253 612
- DE-A- 2 715 861
- DE-A- 3 813 895
- DE-U- 9 111 298
- GB-A- 1 294 828
- US-A- 4 186 981

## Beschreibung

Bei der Verdrahtung stationärer oder beweglicher elektrischer Geräte, wie Leuchten oder dergleichen, ist es häufig erforderlich, dass elektrisch leitende Gehäuseteile oder auch im Inneren des Gehäuses angeordnete Einzelbaugruppen oder Teile, die mit dem Gehäuse in elektrischer Verbindung stehen, an einen Schutzleiter angeschlossen werden. Geräte dieser Art weisen in der Regel eine Anschlussklemme auf, die im Inneren des Gehäuses angeordnet und mit diesem verbunden ist und die die elektrische Verbindung einer geräteinternen Schaltung mit elektrischen Leitungen, d.h. dem Phasenleiter, dem Nullleiter und dem Erdleiter herstellt.

Eine solche Anschlussklemme ist aus der DE 38 13 895 A1 bekannt. Die Anschlussklemme weist ein Gehäuse auf, in dessen Inneren, voneinander elektrisch isoliert, Kontakte angeordnet sind. Einer der Kontakte ist zum Anschluss des Schutzleiters vorgesehen und steht mit einem aus dem Gehäuse ragenden Steckkontakt in Verbindung. Während das Gehäuse einen flachen, zum Aufsetzen auf eine ebene Unterlage vorgesehenen Boden aufweist, an dem Rastzapfen ausgebildet sind, ragt der Einsteckkontakt seitlich aus dem Gehäuse heraus. Der Einsteckkontakt ist zunächst doppelt abgewinkelt, so dass er einen in der Ebene des Bodens des Gehäuses liegenden Abschnitt aufweist, der bei seinem freien Ende nochmals derart abgewinkelt ist, dass er in etwa paralleler Ausrichtung zu den Rastzapfen den Boden des Gehäuses überragt. Der Einsteckkontakt weist einen Schlitz auf, der den Kontakt in zwei zueinander parallele und an ihren Außenseiten mit einer Zähnung versehene Schenkel teilt.

Der von den jeweiligen Außenkanten her gemessene Abstand der Schenkel voneinander ist dabei deutlich größer als der Durchmesser eines in dem betreffenden anzuschließenden Teil vorgesehenen Loches. Die Schenkel sind deshalb schwergängig in das Loch einzuschieben, weshalb eine relativ große Eindrückkraft erforderlich ist. Diese muss von dem Bediener, der die elektrische Verbindung herstellen will, durch Druck auf das Gehäuse aufgebracht werden.

Aus der DE9111298 U ist ein Kunststoffstecker mit einem abgewinkelten Fuß und einem Rastfuß bekannt, der zur Montage an Türöffnungen bei Kraftfahrzeugen dient. Die Füße des Kunststoffgehäuses sind zugespitzt, um eine Korrosionsschutzfolie zu durchstechen, die eine Montageöffnung der Tür überdeckt. Der abgewinkelte Fuß dient beim Ansetzen des Kunststoffgehäuses des Steckers an die Öffnung als Scharnier und der andere Fuß als Rastzunge.

Aus der EP 0 327 703 B1 ist eine Anschluss- bzw. Verbindungsklemme für elektrische Geräte bekannt, die ebenfalls einen Einsteckkontakt zum elektrischen Anschließen metallischer Träger- oder Gehäuseteile aufweist. Die Anschlussklemme weist ein Gehäuse mit einer Aufnahmekammer auf, in der ein Federklemmkontakt zum Anschließen eines Schutzleiters angeordnet ist. Der Federklemmkontakt steht mit einem als Lasche ausgebildeten Stecker in Verbindung, der bei einer Flachseite aus dem Gehäuse ragt. Der Stecker erstreckt sich dabei ohne Biegung gerade von dem Gehäuse weg. Aus dem Stecker sind zwei sich auf das Gehäuse zu erstreckende Zungen frei gestanzt, die wechselseitig von dem Stecker weg gebogen sind und mit diesem einen spitzen Winkel einschließen. Der Stecker ist zum Einstecken in eine rechteckige Öffnung eines als Träger dienenden Bleches vorgesehen, das dadurch mit dem Schutzleiter verbunden werden soll. Die rechteckige Öffnung ist dabei derart auf die Maße des Steckers abgestimmt, dass dieser in der Öffnung klemmt. Die federnden Zungen verhindern ein Herausrutschen aus der Öffnung. Beim Einschieben des Steckers in die Öffnung mit Untermaß ist die gesamte, zum Einschieben erforderliche Kraft durch Druck auf das Gehäuse aufzubringen.

Aus der DE 43 12 781 A1 ist ein Anschlusselement zum Anschließen eines elektrischen Betriebsmittels bekannt, das ebenfalls einen Einsteckkontakt als Erdungslasche zum Schutzleiteranschluss aufweist. Das Anschlusselement weist ein Gehäuse auf, von dem ein aus einem Blech gebogener Schneidklemmkontakt aufgenommen ist. Das Gehäuse wird auf einem Träger angeordnet und mit diesem verbunden. Der Träger leitet elektrisch und ist an einen Schutzleiter anzuschließen. Dazu ist ein Schneidklemmkontakt vorgesehen, der außerdem an einem bodenseitigen Abschnitt einen von zwei einander gegenüberliegenden Zungen gebildeten Federklemmkontakt aufweist. Diesem liegt eine in dem Gehäuse vorgesehene, bodenseitige Öffnung gegenüber, die von der Einsteckfahne einer Erdungslasche durchgriffen ist. Die Einsteckfahne steckt zwischen den an dem Schneidklemmkontakt vorgesehenen, federnden Zungen oder Lappen und ist von diesen gehalten sowie elektrisch angeschlossen. An die Einsteckfahne schließt sich ein verbreiterter Teil mit zwei freigeschnittenen Verriegelungslappen an, die aus der Ebene der Erdungslasche leicht herausgebogen sind. Sie dienen dazu, die Erdungslasche in einer schlitzartigen Öffnung eines Trägerteiles, bspw. eines anzuschließenden Gehäusebodens, zu verrasten.

Auch bei diesem Anschlusselement muss die zum Einschieben der Erdungslasche in die schlitzartige Öffnung erforderliche Kraft durch Druck auf das Gehäuse aufgebracht werden. Außerdem steht die Erdungslasche über den Gehäuseboden vor, so dass, bspw. wenn unterhalb des Gehäusebodens nicht genügend Platz vorhanden ist, ein vollständiges Einschieben der Erdungslasche in die Öffnung schwerlich möglich ist.

Davon ausgehend ist es Aufgabe der Erfindung, ein Anschlusselement zu schaffen, das sich mit geringer Kraft ohne Werkzeug oder sonstige Hilfsmittel montieren lässt.

Diese Aufgabe wird durch ein Anschlusselement mit den Merkmalen des Patentanspruches 1 gelöst.

Das Anschlusselement weist, wenn es auf seinem Träger plaziert ist, keine Überstände auf. Die metallische Lasche durchgreift den Träger bei seiner Öffnung und liegt an dessen Rückseite flach an, so dass kein Teil von dem Träger wegsteht. Dadurch ist das Anschlusselement insbesondere zum Anschließen eines Schutzleiters an ein Gehäuse oder ein Gehäuseteil eines elektrischen Betriebsmittels, wie bspw. einer Leuchte oder dergleichen, geeignet. Das Anschlusselement kann dann in einem von dem Gehäuse umschlossenen Innenraum, bspw. an einer Rückwand des Betriebsmittels, angeordnet werden. Wegen der flachen Anlage der Lasche an dem betreffenden Gehäuseabschnitt ist die Verletzungsgefahr gegenüber Anschlussklemmen, die Teile aufweisen, die von der Gehäusewand weg stehen, deutlich reduziert.

Darüber hinaus zeigt sich, dass der in montiertem Zustand flach an dem betreffenden Wandabschnitt anliegende Hakenabschnitt der Lasche das Anschlusselement zusätzlich an dem Trägerteil sichert. Der Hakenabschnitt der Lasche hintergreift den Wandabschnitt und hält dadurch das Anschlusselement an dem Träger. Dies gilt auch dann, wenn das elektrische Betriebsmittel installiert, also bspw. an einer Wand befestigt wird. Das Anschlusselement kann an einer Gehäusewand montiert sein, die dabei flach an der Wand, an der das Betriebsmittel befestigt wird, anliegt. Es besteht keine Gefahr, dass die Lasche aus der Öffnung, in der sie sitzt und bei der sie das Trägerteil mit ihrem Hakenabschnitt hintergreift, herausgedrückt wird. Auch besteht keine Gefahr, dass die Lasche merklich deformiert oder dass eine mittels der Lasche herbeigeführte, elektrische Kontaktierung in irgendeiner Weise beeinträchtigt würde. Diese Sicherheit gegen ein Herausdrücken der Lasche aus der Öffnung wird ohne Verwendung zusätzlicher Sicherungsmittel erreicht. Die Lasche sichert sich an dem Trägermittel selbst und bietet darüber hinaus keinen Angriffspunkt, der zu einer Beschädigung führen könnte.

Die Lasche kann bei ihrem Halsabschnitt geschlossen, geschlitzt oder mit Fingern versehen sein. Sie kann darüberhinaus flach oder gewölbt ausgebildet sein. Wesentlich ist, dass sie Schneidkanten aufweist, die sich in die Berandung der Öffnung schneiden, in die sie einzusetzen ist. Eine Biegung oder Wölbung des Halsabschnittes mit einem in der Ebene der Anlagefläche liegenden Radius erhöht die Steifigkeit der Lasche gegen Verbiegung und ermöglicht eine gewisse Elastizität in Bezug auf die Öffnung.

Die an ihrem freien Ende abgewinkelte und dadurch einen Hakenabschnitt bildende Lasche ist von ihrer Breite und ihrer Steifigkeit so ausgelegt, dass sie einen Hebel bildet, der das Einsetzen der Lasche in die in dem Träger vorgesehene Öffnung erleichtert. Der den Träger hintergreifende Hakenabschnitt wird durch das in dem Träger vorgesehene Loch gesteckt und legt sich beim Verschwenken der Lasche an dessen Rückseite an. Sobald die Lasche mit ihrem freien Ende, d.h. ihrem Hakenabschnitt rückseitig an dem Träger anliegt, definiert die entsprechende Berührungsstelle die Schwenkachse, um die die Lasche mit dem Gehäuse, das mit dieser verbunden ist, auf den Träger zu geschwenkt wird. Der Abstand zwischen dem Halsabschnitt und dem Hakenabschnitt ist relativ gering, während der Hebel insgesamt relativ lang ist. Dieser wird durch die Lasche gebildet und durch das diese haltende Gehäuse noch verlängert. Die Hebelverhältnisse ergeben somit eine hohe Kraftverstärkung. Das bedeutet, dass das Anschlusselement ohne Werkzeug oder sonstige Hilfsmittel so auf dem Träger plazierbar ist, dass die Lasche mit ihrem Halsabschnitt in der vorgesehenen Position in der Öffnung sitzt. Nach dem Einhaken des Hakenabschnittes in die Öffnung und dem Heranschwenken des Gehäuses an den Träger zieht sich der Halsabschnitt auch dann leichtgängig in die Öffnung, wenn er ein deutliches Übermaß aufweist. Damit ist eine sichere elektrische Kontaktgabe mit dem bspw. durch ein Blech gebildeten Träger sichergestellt. Lack- oder Oxidschichten werden ohne weiteres durchdrungen. Es sind keine zusätzlichen Befestigungsmittel wie Schrauben, Niete oder dergleichen, sowie zusätzliche Arbeitsgänge zum Kontaktieren des Trägers erforderlich.

Die Lasche lässt sich kostengünstig als Stanz-Biegeteil herstellen, wobei der Halsabschnitt und der Hakenabschnitt jeweils für sich im wesentlichen gerade ausgebildete Abschnitte einer Blechlasche sein können. Diese sind vorzugsweise mindestens 90° zueinander abgewinkelt. Dadurch bildet sich ein Winkel zwischen dem Halsabschnitt und dem Hakenabschnitt aus, der höchstens 90° groß ist. Dieser vorzugsweise spitze Winkel bewirkt, dass die Lasche mit ihrem freien Ende, d.h. mit ihrem Hakenabschnitt rückseitig an dem Träger anliegt, bevor das Gehäuse mit seiner Anlagefläche an dem Träger anliegt. Dadurch wird sichergestellt, dass der Halsabschnitt unter Hebelwirkung in die Öffnung eingezogen wird und dass der Hakenabschnitt bei installiertem Anschlusselement mit seiner Spitze an dem Träger anliegt.

Mittels der Lasche wird der Träger selbst elektrisch angeschlossen, wobei der Halsabschnitt in die Öffnung eingepresst ist und dort im Presssitz gehalten ist. Dies kann dadurch erreicht werden, dass der Halsabschnitt einen Querschnitt aufweist, dessen Umriss die Berandung der Öffnung schneidet. Der Halsabschnitt weist dann Kanten auf, die sich bei der Öffnung in deren Wandung einschneiden. Dadurch wird sichere elektrische Kontaktgabe erreicht.

Steht der Hakenabschnitt in relativ spitzem Winkel zu dem Halsabschnitt, kann sich die Lasche beim Einsetzen in die Öffnung bedarfsweise etwas aufbiegen, wodurch eine Anpassung an Träger mit unterschiedlichen Wanddicken möglich ist. Soll jedoch eine Verbiegung der Lasche beim Einsetzen in die Öffnung vermieden werden und soll die Lasche mit Ihrem Hakenabschnitt möglichst flach an dem Trägermittel anliegen, wird der Hakenabschnitt mit seinem freien Ende in einem Abstand zu einer Ebene angeordnet, die von der Anlagefläche des Gehäuses definiert ist. Dieser Abstand ist höchstens so groß wie die Wanddicke des Trägers, auf dem das Anschlusselement anzuordnen ist.

Der Hakenabschnitt kann leichtgängig in die Öffnung eingeführt werden, wenn die Breite des Halsabschnittes größer ist als die Breite des Hakenabschnittes. Die Länge des Hakenabschnittes sollte die halbe Breite des Halsabschnittes übersteigen. In diesem Fall ist die Lasche unter Hebelwirkung in kreisrunde Löcher einsetzbar, so dass keine Öffnungen mit Sonderformen erforderlich sind.

Eine vielseitig verwendbare Bauform ergibt sich, wenn die Lasche gegabelt ist, so dass der Hakenabschnitt und der Halsabschnitt einen durchgehenden, einseitig randoffenen Schlitz aufweisen, der dazu geeignet ist, einen Schneidklemmkontakt mit einer Leitung auszubilden. Der Schlitz ist dabei im Bereich des Halsabschnittes vorzugsweise enger als im Bereich des Hakenabschnittes. Damit wird es ermöglicht, zusätzlich und unabhängig von dem Träger einen Leiter anzuschließen, der mit weiteren Elementen verbunden ist. Dies können bspw. an dem Betriebsmittel vorgesehene Teile oder Baugruppen sein, die für sich isoliert montiert sind aber dennoch geerdet werden müssen. Damit ist es auch möglich, einen nicht elektrisch leitenden Träger für das Anschlusselement vorzusehen und die gewünschte Kontaktierung mit einem in dem Schlitz steckenden Leiter herbeizuführen. Die Schneidklemmverbindung zwischen dem Leiter und der Lasche entsteht beim Einsetzen der Lasche in die Öffnung des Trägerteiles durch die Hebelwirkung der sich mit dem Hakenabschnitt an dem Trägerteil abstützenden Lasche. Dies ist ohne Zuhilfenahme von Werkzeugen mit geringen Bedienkräften möglich und deshalb manuell ausführbar. Es kommt dabei nicht darauf an, ob die Leitung vor dem Einsetzen abisoliert ist oder nicht. Außerdem kann eine durchgehende Leitung angeschlossen werden, die auf beiden Seiten zu einem weiteren Anschluss führt. Bedarfsweise können auch mehrere Leitungen angeschlossen werden.

Ein besonders fester und gegen nachträgliches Lösen gesicherter Sitz der Lasche in der Öffnung wird erreicht, wenn der Halsabschnitt eine Anlageschulter aufweist, die im wesentlichen in der von der Anlagefläche definierten Ebene liegt. Während die Lasche an einer Seite mit ihren Anlageschultern an dem Träger anliegt, liegt sie an dessen anderer Seite mit dem Hakenabschnitt an.

Ein Befestigungsmittel, das es gestattet, das Gehäuse in einer Schwenkbewegung an den Träger heranzuführen, ist bspw. ein an der Anlagefläche des Gehäuses angeordneter Rastkörper. Dieser ermöglicht, solange er noch nicht mit entsprechenden, in dem Träger vorgesehenen Öffnungen verrastet ist, die zum Einführen der Lasche in die Öffnung erforderliche Schwenkbewegung und erfordert keine, wie auch immer geartete, zusätzliche Bewegung des Gehäuses zur Befestigung desselben an dem Träger. Als Befestigungsmittel kommen prinzipiell jedoch auch andere Verbindungseinrichtungen wie Schrauben, Klemmbügel oder dergleichen in Frage.

Das Gehäuse ist vorzugsweise durch zwei Gehäuseteile gebildet, die formschlüssig miteinander verbunden sind. Die formschlüssige Verbindung kann eine Schnapp- oder Rastverbindung sein, was zu besonders einfachen Montageprozessen führt. Jedoch sind auch andere Verbindungsarten möglich.

Das Anschlusselement kann zum Anschließen unterschiedlicher und auf verschiedenen Potentialen liegender Teile vorteilhaft verwendet werden, wenn das Gehäuse wenigstens ein Verbindungsmittel zum Verbinden mit weiteren gleichartigen Gehäusen aufweist. Das Verbindungsmittel wirkt vorzugsweise formschlüssig. Aus einzelnen Gehäusen kann dann ein Anschlusselement zusammengefügt werden, das zum Anschließen von Schutzleiter, Phasenleiter, Nulleiter und bedarfsweise anderen Leitern an das betreffende elektrische Betriebsmittel dienen kann.

Die Verbindungsmittel sind bspw. an den Gehäusen angeformte Nuten und entsprechende, in die Nuten einschiebbare Rippen, die vorzugsweise mit Rastmitteln versehen sind. Damit lassen sich die Gehäuse auf einfache Weise miteinander verbinden, indem die Rippen in die entsprechenden Nuten eingeführt und bis zu ihrer Rastposition verschoben werden.

Eine besonders einfach zu handhabende Art der Verbindung zwischen der Lasche und dem in dem Gehäuse angeordneten Kontaktmittel wird erhalten, wenn das Kontaktmittel einen Feder-Klemm-Kontakt aufweist, der derart ausgebildet ist, dass er einen an dem Kontaktkörper vorgesehenen Anschlussschaft hält und elektrisch kontaktiert, wenn der Kontaktkörper mit seinem Anschlussschaft in das Gehäuse eingeschoben wird. Dieser Feder-Klemm-Kontakt kann durch einfaches Freischneiden von entsprechenden Kontaktlappen aus dem Kontaktmittel erfolgen. Bspw. können zwei einander gegenüberliegende Kontaktlappen den zwischen ihre freien Enden eingeschobenen Schaft der Lasche zwischen sich festklemmen.

In der Zeichnung sind Ausführungsbeispiele der Erfindung dargestellt. Es zeigen:
- Fig. 1: das Anschlusselement in einer perspektivischen Prinzipdarstellung,
- Fig. 2: das Anschlusselement mit in eine Öffnung eines Trägers eingehakter Lasche, in einer Seitenansicht mit geschnittenem Träger,
- Fig. 3: das Anschlusselement nach den Fig. 1 und 2, fertig auf dem Träger montiert, in Seitenansicht mit geschnittenem Träger,
- Fig. 4: das Anschlusselement nach den Fig. 1 bis 3, mit einer zusätzlich angeschlossenen Leitung und in Verbindung mit weiteren Anschlusselementen in Vorderansicht und mit geschnittenem Träger,
- Fig. 5: das Anschlusselement nach Fig. 1 in Explosionsdarstellung in detaillierterer Darstellung und
- Fig. 6: ein Anschlusselement in einer anderen Ausführungsform, in einer schematischen Perspektivdarstellung.

Ein in Fig. 1 dargestelltes Anschlusselement 1 weist ein in zwei Teile 2, 3 unterteiltes Isolierstoffgehäuse 4 auf, das in seinem Inneren einen an späterer Stelle (Fig. 5) im einzelnen erläuterten Kontakt 5 beherbergt. Das zur Montage auf einem bspw. in Fig. 2 dargestellten Träger 7 vorgesehene Isolierstoffgehäuse 4 weist ausgehend von einer etwa quaderförmigen Grundform einen dem Träger 7 zugewandten, U-förmigen Rand 8 auf, der eine ebene Anlagefläche 9 definiert. Diese ist im wesentlichen parallel zu einem in Bezug auf sie zurückspringenden Gehäuseboden 11 angeordnet.

Als Befestigungsmittel zum Halten des Isolierstoffgehäuses 4 an dem Träger 7 ist ein sich von dem Gehäuseboden 11 weg erstreckender Rastvorspung 12 vorgesehen, der einstückig mit dem Teil 2 des Isolierstoffgehäuses 4 ausgebildet ist. Der Rastvorsprung 12 weist zwei im Abstand parallel zueinander sich rechtwinklig von dem Gehäuseboden 11 weg erstreckende Schenkel 13, 14 auf, die in einem geringen Abstand zu einer von der Anlagefläche 9 definierten Ebene eine jeweils nach außen vorspringende Schulter 16, 17 bilden, von denen ausgehend Führungsschenkel 18, 19 im spitzen Winkel aufeinander zu verlaufen, die endseitig über einen Steg miteinander verbunden sind. Der Rastvorsprung ist elastisch federnd ausgebildet. Die Schenkel 13, 14 können aufeinander zu federn.

Die Teile 2, 3 des Isolierstoffgehäuses 4 weisen außerdem Anschlussöffnungen auf, durch die nicht weiter dargestellte Leitungen an den im Inneren des Isolierstoffgehäuses 4 angeordneten Kontakt 5 angeschlossen werden können. Der Teil 3 ist, wie aus Fig. 1 ersichtlich ist, an seiner Stirnseite 21 mit zwei im Abstand nebeneinander angeordneten Leitungseinführungsöffnungen 22, 23 versehen, denen im Zusammenhang mit dem Kontakt 5 an späterer Stelle erläuterte Federklemmkontakte zugeordnet sind. Gleiches gilt für eine weitere an der Stirnseite 21 vorgesehene Öffnung 24, die unterhalb der vorgenannten Leitungseinführungsöffnungen 22, 23 knapp oberhalb des Gehäusebodens 11 angeordnet ist. Zusätzlich definieren beide Teile 2, 3 des Isolierstoffgehäuses 4 einen Schlitz 25, in dem nach außen isoliert ein Schneidklemmkontakt gehalten ist.

An seiner der Stirnseite 21 gegenüberliegenden und parallel zu dieser angeordneten Stirnseite 26 weist der Teil 2 des Isolierstoffgehäuses 4 eine bspw. aus Fig. 4 ersichtliche Einstecköffnung 27 auf, in der eine als Erdungslasche dienende Lasche 28 mit einer bspw. aus Fig. 5 ersichtlichen Einsteckfahne 29 steckt. Die Lasche 28 ist fest an dem Isolierstoffgehäuse 4 gehalten und biegesteif ausgebildet.

Die Lasche 28 ist ein ausgestanztes Blechbiegeteil, das im Anschluss an die Einsteckfahne 29, wie aus Fig. 1 ersichtlich, einen sich im wesentlichen rechtwinklig zu dem Gehäuseboden 11 und zu der von der Anlagefläche 9 definierten Ebene erstreckenden Kontakt- oder Halsabschnitt 31 aufweist. Der Halsabschnitt 31 ist ein im wesentlichen flacher, d.h. plattenförmiger Bereich der Lasche 28 mit relativ großer Breite, die geringfügig kleiner ist als die Breite des Isolierstoffgehäuses 4. Etwa in der Höhe der von der Anlagefläche 9 definierten Ebene nimmt die Breite des Halsabschnittes 31 stufenartig zu, wodurch auf beiden Seiten Anlageschultern 32, 33 ausgebildet sind.

Der ausgehend von den Anlageschultern 32, 33 parallelflankig ausgebildete Halsabschnitt 31 geht bei einer Biegelinie 34 in einen Hakenabschnitt 36 über, der mit dem Halsabschnitt einen spitzen Winkel einschließt, der zwischen 60° und knapp 90° liegt. Im konkreten Falle beträgt er 75°. Der Halsabschnitt 31, der im vorliegenden Falle flach, d.h. eben ausgebildet ist, kann im Querschnitt auch rinnenartig gewölbt oder S-förmig ausgebildet werden. Dies ermöglicht eine Nachgiebigkeit in seitlicher Richtung bei gleichzeitiger Erhöhung der Biegesteifigkeit.

Ausgehend von einer in Fig. 1 mit einer gestrichelten Linie angedeuteten Übergangsstelle 37, bei der der Halsabschnitt 31 in eine Biegung übergeht, verjüngt sich die Lasche 28. Dies bedeutet, dass sie nicht mehr parallelflankig sondern mit im spitzen Winkel aufeinander zulaufenden Flanken 38, 39 versehen ist.

Der Halsabschnitt 31 ist in seiner Länge derart bemessen, dass die Biegelinie 34 von dem Isolierstoffgehäuse 4 aus gesehen jenseits der von der Anlagefläche 9 definierten Ebene liegt. Dies bedeutet, dass der Halsabschnitt 31 die Anlagefläche 9 überragt, wobei jedoch der Hakenabschnitt 36 ausgehend von der im Abstand zu der Ebene der Anlagefläche 9 liegenden Biegelinie 34 im spitzen Winkel auf die Ebene zu verläuft, ohne diese bei seinem freien Ende 41 jedoch zu erreichen. Der Abstand zwischen dem freien Ende 41 des Hakenabschnittes und der von der Anlagefläche 9 definierten Ebene entspricht etwa der Wanddicke des aus Fig. 2 ersichtlichen Trägers 7.

Die Länge des Hakenabschnittes 36 stimmt bei der Lasche 28 im wesentlichen mit der Breite des Halsabschnittes 31 überein. Die untere Grenze für die Bemessung der Länge des Hakenabschnittes 36 ist die halbe Breite des Halsabschnittes 31.

Sowohl der von dem Isolierstoffgehäuse 4 weg weisende Hakenabschnitt 36 als auch der im wesentlichen rechtwinklig zu dem Gehäuseboden 11 liegende Halsabschnitt 31 sind von einem randoffenen Schlitz 42 durchgriffen, der sich von dem freien Ende 41 der Lasche 28 deutlich bis über die Anlageschultern 32, 33 erstreckt. Der Schlitz 42 endet dabei im wesentlichen in Höhe des Gehäusebodens 11, wobei der Abstand zwischen dem Gehäuseboden 11 und den Anlageschultern 32, 33 größer ist als die Breite des Schlitzes 42. Außerdem ist die Länge des Schlitzes, gemessen von den Anlageschultern 32, 33 in Richtung auf den Gehäuseboden 11 zu, größer als die Breite des Schlitzes 42. Während der Schlitz 42 im Bereich des Halsabschnittes 31 und insbesondere in dem zwischen den Anlageschultern 32, 33 und dem Gehäuseboden 11 befindlichen Abschnitt der Lasche 28 eine im wesentlichen konstante Breite aufweist und somit parallelflankig begrenzt ist, ist seine Breite im Bereich des Hakenabschnittes 36 größer. Der Schlitz 42 ist in diesem Bereich sich zu dem Ende 41 hin erweiternd ausgebildet, wobei die Flanken des Schlitzes 42 in diesem Bereich in einem spitzen Winkel zueinander stehen.

Der Schlitz 42 ist, wie insbesondere aus Fig. 4 hervorgeht, ein Schneidklemmschlitz zum bedarfsweisen Anschluss einer Leitung 43, die in Fig. 2 strichpunktiert angedeutet ist. Die Leitung 43 kann wie dargestellt an der Lasche 28 enden oder weitergeführt sein. Außerdem können in den Schlitz 42 zwei oder mehrere Leitungen eingeführt und damit an die Lasche 28 angeschlossen werden.

Das insoweit beschriebene Anschlusselement 1 wird folgendermaßen an den Träger 7 befestigt:

Der Träger 7 wird zunächst mit zwei im Abstand zueinander angeordneten Öffnungen 45, 46 versehen, deren Mittenabstand dem Mittenabstand zwischen dem Halsabschnitt 31 der Lasche 28 und dem Rastvorsprung 12 entspricht. Die Öffnungen 45, 46 sind jeweils rund, wobei der Durchmesser der Öffnung 45 etwas geringer ist, als die Breite des Halsabschnittes 36. Der Durchmesser der ebenfalls in dem dünnwandigen, plattenförmigen Abschnitt des Trägers 7 vorgesehenen Öffnung 46 ist geringer als der Abstand der am weitesten nach außen ragenden Abschnitte der Schultern 16, 17 voneinander, so dass der Rastvorsprung 12 nur unter elastischer Verbiegung der Schenkel 13, 14 in die Öffnung 46 eingeführt werden kann.

Um das Anschlusselement 1 auf dem Träger 7 zu befestigen und dabei den metallischen Träger 7 an den in dem Isolierstoffgehäuse 4 vorgesehenen Kontakt 5 anzuschließen, wird die aus dem Isolierstoffgehäuse 4 ragende Lasche 28 mit ihrem Hakenabschnitt 36 in die Öffnung 45 eingeführt. Der Hakenabschnitt 36 weist eine sich zu dem Ende 41 hin verringernde Breite auf, die über den gesamten Hakenabschnitt 36 kleiner ist als der Durchmesser der Öffnung 45. Dadurch lässt sich der Hakenabschnitt 36 leicht in die Öffnung 45 einführen. Wie es in Fig. 2 dargestellt ist, hintergreift der Hakenabschnitt 36 dabei den Träger 7. Die Breite des Halsabschnittes 31 übersteigt spätestens ausgehend von der Übergangsstelle 37 den Durchmesser der Öffnung 45, so dass die Lasche 28 mit ihrem Halsabschnitt 31 oberhalb des Trägers 7 sitzt.

Durch eine Schwenkbewegung des Anschlusselementes 1, die in Fig. 2 durch einen Pfeil 47 angedeutet ist, werden das Isolierstoffgehäuse 4 und die Lasche 28 in die in der Fig. 3 dargestellte Stellung überführt. Dabei legt sich zunächst der Hakenabschnitt 36 der Lasche 28 rückseitig an dem Träger 7 an. Spätestens von da an wirkt die Lasche 28, die biegesteif ausgebildet ist, gemeinsam mit dem Isolierstoffgehäuse 4 als Hebel, der sich mit dem Ende 41 an dem Träger 7 abstützt.

Der von der Lasche 28 und dem Isolierstoffgehäuse 4 gebildete Hebel ist in Fig. 2 durch eine strichpunktierte Linie 48 symbolisch angedeutet. Es ist ersichtlich, dass der Abstand des Endes 41 zu dem Halsabschnitt 31 wesentlich geringer ist als der Abstand von dem Ende 41 zu dem gehäuseseitigen Ende des durch die strichpunktierte Linie 48 angedeuteten Hebels. Dieses Abstandsverhältnis führt dazu, dass eine an dem Teil 3 des Isolierstoffgehäuses 4 bspw. in Richtung eines Pfeiles 49 angedeutete Kraft durch Hebelwirkung erheblich verstärkt auf den Halsabschnitt 31 übertragen wird. Der Halsabschnitt 31 wird dadurch, sobald das Ende 41 der Lasche 28 an dem Träger 7 seine Anlage findet, unter Hebelwirkung und unter Zerstörung an der Öffnung 45 eventuell vorhandener Lackschichten in die Öffnung 45 eingedrückt, wozu lediglich eine geringe, ohne weiteres von Hand aufbringbare Kraft auf das Isolierstoffgehäuse 4 auszuüben ist.

Der Halsabschnitt 31 wird in die engere Öffnung 45 eingedrückt, wobei er mit seinen Flanken die Berandung der Öffnung 45 deformiert. Dabei schneidet die Lasche 28 mit ihren bei ihren Flanken vorhandenen Schneidkanten in das Trägermaterial, wobei ein elektrischer Kontakt ausgebildet wird. Die Verbindung zwischen dem Halsabschnitt 31 und dem Träger 7 bei der Öffnung 45 stellt auch über lange Zeiträume hinweg eine zuverlässige elektrische Kontaktgabe sicher. Die Verbindung ist gasdicht, so dass keine die Kontaktgabe beeinträchtigenden Korrosionserscheinungen zu befürchten sind.

Die Lasche 28 liegt außerdem, wie aus Fig. 3 hervorgeht, mit ihrem Ende 41 rückseitig an dem Träger 7 an, ohne dass Teile der Lasche 28 von dem Träger 7 wegstehen würden. Wenn die Lasche 28 dabei derart ausgebildet ist, dass der Abstand des Endes 41 von der von der Anlagefläche 9 definierten Ebene einen Abstand aufweist, der geringer ist als die Wanddicke des Trägers 7, liegt das Ende 41 außerdem mit Vorspannung an dem Träger 7 an, wodurch die zwischen dem Halsabschnitt 31 und dem Träger 7 ausgebildete Kontaktstelle mechanisch zusätzlich geschützt ist.

Der Rastvorsprung 12 sitzt in der Öffnung 46, wobei die Schultern 16, 17 den Träger 7 hintergreifen und das Isolierstoffgehäuse 4 an diesem sichern. Das Anschlusselement 1 ist in der in Fig. 3 dargestellten Stellung fertig an dem Träger 7 montiert. Es können nun Leitungen, bspw. zum Schutzleiteranschluss, an den von dem Isolierstoffgehäuse 4 aufgenommenen Kontakt 5 angeschlossen werden.

Bei dem vorstehend beschriebenen Ausführungsbeispiel ist allein der Träger 7 über die Lasche 28 an den von dem Isolierstoffgehäuse 4 aufgenommenen Kontakt 5 angeschlossen worden. Über die Leitung 43 können weitere Baugruppen mit einem an dem Kontakt 5 angeschlossenen Schutzleiter verbunden werden. Das Anschließen der Leitung 43 erfolgt folgendermaßen:

Wie es aus Fig. 2 ersichtlich ist, wird die Leitung 43 mit oder ohne Isolation auf den Träger 7 bei der Öffnung 45 aufgelegt, und das Isolierstoffgehäuse 4 wird von Hand so an den Träger 7 angenähert, dass die gegabelte Lasche 28 die Leitung 43 mit ihrem Schlitz 42 aufnimmt. Die Leitung 43 gleitet dabei leicht in den sich zu dem Ende 41 hin trichterartig erweiternden Schlitz 42. Weil der Schlitz 42 im Bereich des Halsabschnittes 31 enger als der Durchmesser der Leitung 43 ist, klemmt sich die Leitung spätestens bei der Biegelinie 34 fest in den Schlitz. Von hier an kann die Leitung 43 nicht weiter widerstandslos in den Schlitz 42 eindringen.

Durch Heranschwenken des Anschlusselementes 1 an den Träger 7 in der vorbeschriebenen Weise wird nun der Halsabschnitt 31 in die Öffnung 45 eingesetzt, wobei der Halsabschnitt 31 mit der Leitung 43 einen Schneidklemmkontakt ausbildet. Der Halsabschnitt nimmt dabei die Leitung 43 mit seinem Schlitz auf, wobei die Leitung 43 in diesem Bereich dauerhaft deformiert wird und mit der Lasche 28 einen Schneidklemmkontakt ausbildet. Dieser stellt, auch wegen seiner Gasdichtigkeit, einen dauerhaften und zuverlässigen elektrischen Kontakt dar. Die für das Herstellen der Verbindung erforderlichen Kräfte sind infolge der Hebelwirkung gering. Der Schneidklemmkontakt kann somit ohne zusätzliches Werkzeug von Hand hergestellt werden.

Das als Hebel wirkende Isolierstoffgehäuse 4 und die daran gehaltene Lasche 28 stellen selbst ein Werkzeug zur Erzeugung der Kraft dar, die erforderlich ist, um die Schneidklemmverbindung sowohl zwischen der Lasche 28 und dem Träger 7 als auch zwischen der Lasche 28 und der bedarfsweise angeschlossenen Leitung 43 herzustellen.

Das in den Fig. 1 bis 3 lediglich schematisch angedeutete Isolierstoffgehäuse 4 ist in Fig. 5 im einzelnen dargestellt. Das Isolierstoffgehäuse ist längs einer rechtwinklig zu der Anlagefläche 9 stehenden Ebene in die Teile 2, 3 unterteilt. Zur Aufnahme des Kontaktes 5 weisen die Teile 2, 3 jeweils eine Ausnehmung auf, die einen Innenraum 51 definieren. Zur Verbindung des Teiles 3 mit dem Teil 2 weist das Teil 3 Rastzungen 52, 53, 54 auf, die in entsprechende Ausnehmungen des Teiles 2 greifen. Zum Anschluss externer Leitungen an den Kontakt 5 weist das Teil 2 Leitungseinführungsöffnungen 22', 23' sowie eine weitere Öffnung 24' auf, die den aus Fig. 1 ersichtlichen Leitungseinführungsöffnungen 22, 23 und der Öffnung 24 des Teiles 3 entsprechen.

Zusätzlich ist stirnseitig eine Anschlussöffnung 55 vorgesehen, durch die die Einsteckfahne 29 der Lasche 28 in den Innenraum 51 eingeführt werden kann. Die Anschlussöffnung 55 ist im Querschnitt rechteckig und von ihrer Breite her erheblich schmaler als ein sich an die Einsteckfahne 29 anschließender, flacher Einsteckabschnitt 56, der mit einer Biegung in den Halsabschnitt 31 übergeht. Beim Einstecken des Einsteckabschnittes 29 in die Anschlussöffnung 55 dringt der Einsteckabschnitt 56 unter Deformation des Teiles 2 des Isolierstoffgehäuses 4 im Bereich der Anschlussöffnung 55 in das Teil 2 ein. Das Isolierstoffgehäuse 4, d.h. die Teile 2, 3, sind aus einem plastisch verformbaren Kunststoff gefertigt, der die eingepresste Lasche festhält. Es entsteht eine mechanisch stabile Verbindung zwischen der Lasche 28 und dem Isolierstoffgehäuse 4, die insbesondere die beim Einführen der Lasche 28 in die Öffnung 45 entstehenden Hebelkräfte problemlos aufnimmt, ohne sich zu lösen.

An der der Anlagefläche 9 abgewandten Seite tragen die Teile 2, 3 des Isolierstoffgehäuses jeweils eine von dem Teil 2, 3 weggerichtete Wand 57, 58, die jeweils mit einem Schlitz 59, 61 versehen sind, die gemeinsam den Schlitz 25 für eine anzuschließende Leitung definieren.

Um mehrere untereinander gleichartige Isolierstoffgehäuse 4 miteinander koppeln zu können, wie es in Fig. 4 dargestellt ist, weist die an dem Teil 2 vorgesehene Wand 57 einen im Querschnitt U-förmigen, einstückig angeformten Abschnitt 62 auf, der das Teil 2 im Hinblick auf seine seitliche Begrenzung überragt. Ein entsprechender Abschnitt 63 ist an der Wand 58 des Teiles 3 vorgesehen. Die Abschnitte 62, 63 weisen jeweils eine Nut 64, 65 auf, die jeweils mit einer Rastnase 66 versehen sind. Die Rastnase 66 springt von einer Flanke der jeweiligen Nut 64, 65 in die Nut 64, 65 vor.

An der Gegenseite weist die Wand 57 einen Steg 68 auf, der von seinen Abmessungen her derart bemessen ist, dass er in die Nut 64 eines entsprechenden Teiles 2 passt. Zur Aufnahme der in der Nut 64 vorgesehenen, in Fig. 5 jedoch nicht sichtbaren Rastnase 66 weist der Steg 68 an seiner innenliegenden Flanke eine Ausnehmung 69 auf, die zur Verrastung mit der Rastnase 66 dient.

In entsprechender Weise ist seitlich an der Wand 58 des Teiles 3 ein Steg 70 vorgesehen, der ebenfalls eine in Fig. 5 verdeckt liegende und deshalb nicht sichtbare Ausnehmung zur Aufnahme der Rastnase 66 aufweist.

Die Abschnitte 62, 63 und die Stege 68, 70 des Isolierstoffgehäuses 4 bilden Verbindungsmittel, mit denen sich aus mehreren Isolierstoffgehäusen 4 eine Leiste aufbauen lässt. Die Isolierstoffgehäuse werden dazu zunächst für sich vollständig zusammengefügt und dann derart ineinander geschoben, dass die Abschnitte 62, 63 eines Isolierstoffgehäuses die Stege 68, 70 eines benachbarten Isolierstoffgehäuses aufnehmen. Dazu wird ein Isolierstoffgehäuse 4 mit seinen Abschnitten 62, 63 von oben her auf die Stege 68, 70 des benachbarten Isolierstoffgehäuses aufgeschoben, bis die Rastnasen 66 in die Ausnehmungen 69 finden.

Der in dem Innenraum 51 des Isolierstoffgehäuses 4 angeordnete Kontakt 5 ist ein Blechbiegeteil 72, in dem eine Kontaktfeder 73 angeordnet ist. In Zuordnung zu den Leitungseinführungsöffnungen 22, 23, 22', 23' weist das Blechbiegeteil 72 Ausnehmungen 75, 76, 77, 78 auf, denen entsprechende, an der Kontaktfeder 73 vorgesehene, federnde Lappen oder Zungen 81, 82, 83, 84 zugeordnet sind. Die Kontaktfeder 73 ist in ihrer äußeren Form dem Blechbiegeteil 72 angepasst. Das Blechbiegeteil 72 weist einen im wesentlichen ebenen Bodenabschnitt 86 auf, von dem sich jeweils endseitig flache Schenkel 87, 88 aufeinander zu geneigt nach oben erstrecken. In einer gemeinsamen Ebene sind die Schenkel 87, 88 aufeinander zu abgewinkelt, wobei ein von dem Schenkel 87 ausgehender Abschnitt 89 etwa mittig nochmals abgewinkelt ist und sich ausgehend von der entsprechenden Biegestelle auf den Bodenabschnitt 86 zu erstreckt. Der Schenkel 88 läuft in einem freien Ende 91 aus, das in einer rechtwinklig zu dem Bodenabschnitt 86 stehenden Ebene angeordnet ist. In dem freien Ende 91 ist ein Schneidklemmschlitz 92 vorgesehen, der zum Anschließen einer Leitung in Schneidklemmverbindung dient. Bei montiertem Isolierstoffgehäuse 4 sitzt das freie Ende 91 zwischen den Wänden 57, 58 der Teile 2, 3.

An dem Bodenabschnitt 86 des Blechbiegeteiles 72 ist bei dem Übergang zu dem Schenkel 88 eine taschenartige Öffnung 93 vorgesehen, die durch eine in dem Bodenabschnitt 86 vorgesehene und bei dem Übergang von dem Bodenabschnitt 86 zu dem Schenkel 88 mündende Sicke 94 gebildet ist. Die Öffnung 93 dient der Aufnahme der Einsteckfahne 29 der Lasche 28.

Der Sicke 94 und der Öffnung 93 des Blechbiegeteiles 72 ist eine frei geschnittene Zunge 95 der Kontaktfeder 73 zugeordnet, die sich von dem Schenkel 88 entfernend schräg auf die Sicke 94 zu erstreckt. Die Zunge 95 drückt gegen die Einsteckfahne 29, wenn diese in die Öffnung 93 eingeschoben ist und verhindert das Herausrutschen derselben aus dem Kontakt 5.

Außerdem ist in dem Bodenabschnitt 86 eine Öffnung 95 vorgesehen, die mit einer bspw. aus Fig. 1 ersichtlichen Einstecköffnung 96 übereinstimmt. Der Öffnung 95 sind an der Kontaktfeder 73 vorgesehene Kontaktlappen 97, 98 zugeordnet, die sich geneigt aufeinander zu erstrecken und zum Festklemmen eines durch die Öffnung 95 in den Kontakt 5 eingeschobenen Leiters dienen.

In Fig. 6 ist ein Anschlusselement 1a in einer abweichenden Ausführungsform dargestellt. Soweit es mit dem in Fig. 1 dargestellten Anschlusselement 1 übereinstimmt, sind ohne erneute Bezugnahme gleiche, zur Kenntlichmachung mit einem "a" versehene Bezugszeichen verwendet. Der Unterschied zu dem vorstehend beschriebenen Anschlusselement 1 besteht in der geänderten Ausbildung der Lasche 28a. Diese ist über die bodenseitige Einstecköffnung 96a mit dem im Inneren angeordneten Kontakt 5 (Fig. 5) verbunden. Dazu ist die Lasche 28a in ihrem Halsabschnitt 31a abgewinkelt, so dass dieser mit einem Abschnitt flach an dem Boden 11a des Isolierstoffgehäuses 4a anliegt. Die Einsteckfahne 29a der Lasche 28a ist von dem an dem Boden 11a anliegenden Halsabschnitt 31a im rechten Winkel weggebogen und von den aus Fig. 5 ersichtlichen Kontaktlappen 97, 98 der Kontaktfeder 73 gehalten. Die übrigen Ausführungen hinsichtlich der Dimensionierung der Verwendung und der Ausbildung des Isolierstoffgehäuses 4 getroffenen Ausführungen gelten für das Anschlusselement 1a entsprechend.

Bei einer weiteren, in den Fig. nicht dargestellten Ausführungsform ist die Lasche ungeschlitzt. Diese Ausführungsform wird vor allem in Fällen bevorzugt, in denen kein zusätzlicher Leiter an der Lasche anzuschließen ist.

Bei anderen Ausführungsformen kann die Lasche dahingehend abgewandelt sein, dass die Übergangsstelle 37 etwas in den Halsabschnitt 31 hinein verlegt oder zu dem Hakenabschnitt 36 hin verschoben ist. Wesentlich ist, dass sie in einem Abstand zu der von der Anlagefläche 9 definierten Ebene liegt. Außerdem soll sie einen Abstand zu dem Ende 41 aufweisen, der wenigstens der halben Breite des Halsabschnites 31 entspricht.

Zum Herstellen einer elektrischen Verbindung zwischen einem Leiter und einem elektrisch leitenden Teil ist insbesondere zum Schutzleiteranschluss ein Anschlusselement vorgesehen worden, das zur Ausbildung einer Schneidklemmverbindung mit einem Träger aus Kunststoff oder Metall und / oder einer mit weiteren Baugruppen verbundenen Leitung eine bedarfsweise geschlitzte Lasche aufweist. Diese ist bei ihrem freien Ende abgewinkelt und mit einem Isolierstoffgehäuse, das Kontaktmittel zum Anschließen eines elektrischen Leiters enthält, fest verbunden. Beim Montieren des Anschlusselements auf einem Träger wird die Lasche in eine vorgefertigte Öffnung gehakt und durch Druck auf das Isolierstoffgehäuse unter Hebelwirkung im Presssitz in die Öffnung eingesetzt. Metallische Träger werden kontaktiert. Nichtmetallische Träger bilden ein Widerlager für die Leitung, über die weitere Teile angeschlossen sind.

## Patentansprüche

1. Anschlusselement (1) zum Herstellen einer elektrischen Verbindung zwischen einem Leiter und einem elektrisch leitenden Teil, insbesondere zum Schutzleiteranschluss,
mit einem Isolierstoffgehäuse (4), das an seiner einem Träger (7) zugekehrten Seite wenigstens eine Anlagefläche (9) aufweist,
mit wenigstens einem Befestigungsmittel (12), das dem Isolierstoffgehäuse (4) zugeordnet ist und mittels dessen das Isolierstoffgehäuse (4) an dem Träger (7) befestigbar ist, der einen plattenförmigen Bereich mit einer Öffnung (45) aufweist,
mit wenigstens einem Kontaktmittel (5) zum Anschluss wenigstens einer elektrischen Leitung, das in dem Isolierstoffgehäuse (4) vorgesehen ist,
mit einer mit dem Kontaktmittel (5) elektrisch verbundenen metallischen Lasche (28),
**dadurch gekennzeichnet,**
**dass** die Lasche (28) bei einer Biegelinie (34) in einen Halsabschnitt (31) und einen Hakenabschnitt (36) unterteilt ist, wobei der Halsabschnitt (31) im wesentlichen rechtwinklig zu einer von der Anlagefläche (9) des Isolierstoffgehäuses (9) definierten Ebene angeordnet ist und sich über die Ebene hinaus erstreckt, wobei der Hakenabschnitt (36) in einem Winkel zu dem Halsabschnitt (31) steht und von dem Isolierstoffgehäuse (4) weg weisend ausgebildet ist und wobei die Biegelinie (34) auf der anderen Seite von der Ebene angeordnet ist, wie das Isolierstoffgehäuse (4), und
das die Lasche (28) mit ihrem Halsabschnitt (31) und ihrem Hakenabschnitt (36) und mit dem Isolierstoffgehäuse (4) einen Hebel (48) bildet, der den Träger (7) bei der Öffnung (45) mit dem Hakenabschnitt (36) hintergreift und sich dabei an dem Träger (7). rückseitig derart abstüzt, dass der Halsabschnitt (31) im Preßsitz in die Öffnung (45) eingeführt wird, wenn das Isolierstoffgehäuse (4) auf den Träger (7) zu bewegt wird.

2. Anschlusselement nach Anspruch 1, **dadurch gekennzeichnet, dass** der Halsabschnitt (31) und der Hakenabschnitt (36) jeweils für sich im wesentlichen gerade ausgebildete Abschnitte einer Blechlasche (28) sind.

3. Anschlusselement nach Anspruch 1, **dadurch gekennzeichnet, dass** der Winkel, den der Hakenabschnitt (36) mit dem Halsabschnitt (31) einschließt, kein stumpfer Winkel ist.

4. Anschlusselement nach Anspruch 1, **dadurch gekennzeichnet, dass** das anzuschließende Teil der Träger (7) ist und dass der Halsabschnitt (31) derart ausgebildet ist, dass er mit dem Träger (7) an der in dessen flächenhaften Bereich vorgesehenen Öffnung (45) einen Schneidklemmkontakt ausbildet.

5. Anschlusselement nach Anspruch 1, **dadurch gekennzeichnet, dass** der Halsabschnitt (31) einen Querschnitt aufweist, dessen Umriss die Berandung der in dem flächenhaften Bereich des Trägers vorgesehenen Öffnung (45) schneidet.

6. Anschlusselement nach Anspruch 1, **dadurch gekennzeichnet, dass** der Hakenabschnitt (36) mit seinem freien Ende (41) in einem Abstand zu einer Ebene angeordnet ist, die von der Anlagefläche (9) des Isolierstoffgehäuses(4) definiert ist, der höchstens so groß ist wie die Wanddicke des Trägers (7), auf dem das Anschlusselement (1) anzuordnen ist.

7. Anschlusselement nach Anspruch 1, **dadurch gekennzeichnet, dass** die Breite des Halsabschnittes (31) größer ist als die Breite des Hakenabschnittes (36).

8. Anschlusselement nach Anspruch 1, **dadurch gekennzeichnet, dass** der Hakenabschnitt (36) eine Länge aufweist, die größer ist als die halbe Breite des Halsabschnittes (31).

9. Anschlusselement nach Anspruch 1, **dadurch gekennzeichnet, dass** die Lasche (28) gegabelt ist, so dass der Hakenabschnitt (36) einen sich von seinem freien Ende (41) weg erstreckenden Schlitz (42) aufweist, der sich wenigstens bis in den Halsabschnitt (31) erstreckt und der dazu geeignet ist, mit einer Leitung einen Schneidklemmkontakt auszubilden.

10. Anschlusselement nach Anspruch 1, **dadurch gekennzeichnet, dass** der Halsabschnitt (31) der Lasche (28) wenigstens eine Schulter (32, 33) aufweist, die im wesentlichen mit der von der Anlagefläche (9) definierten Ebene liegt.

11. Anschlusselement nach Anspruch 1, **dadurch gekennzeichnet, dass** das Befestigungsmittel (12) derart ausgebildet ist, das es gestattet, das Isolierstoffgehäuse (4) in einer Schwenkbewegung an den plattenförmigen Bereich heranzuführen und an diesem zu befestigen.

12. Anschlusselement nach Anspruch 1, **dadurch gekennzeichnet, dass** das Befestigungsmittel (12) wenigstens einen bei der Anlagefläche (9) des Isolierstoffgehäuses (4) angeordneten Vorsprung (12) aufweist, der mit wenigstens einer an dem Träger (7) vorgesehenen Befestigungsöffnung (46) verrastbar ist.

13. Anschlusselement nach Anspruch 1, **dadurch gekennzeichnet, dass** das Isolierstoffgehäuse (4) zwei formschlüssig miteinander verbindbare Isolierstoffgehäuseteile (2, 3) aufweist.

14. Anschlusselement nach Anspruch 1, **dadurch gekennzeichnet, dass** das Isolierstoffgehäuse (4) wenigstens ein Verbindungsmittel (62, 63; 68, 70) zum Verbinden mit weiteren gleichartigen Isolierstoffgehäusen (4) aufweist.

15. Anschlusselement nach Anspruch 14, **dadurch gekennzeichnet, dass** das Verbindungsmittel (62, 63; 68, 70) zum Verbinden der Isolierstoffgehäuse (4) miteinander an den Isolierstoffgehäusen (4) ausgebildete Nuten (64, 65) und entsprechende, in die Nuten (64, 65) einschiebbare Rippen (68, 70) aufweisen.

16. Anschlusselement nach Anspruch 15, **dadurch gekennzeichnet, dass** die an dem Isolierstoffgehäusen (4) angeformten Nuten (64, 65) und Rippen (68, 70) jeweils mit einem Rastmittel (66, 69) versehen sind.

17. Anschlusselement nach Anspruch 1, **dadurch gekennzeichnet, dass** das Kontaktmittel (5) einen Federklemmkontakt (72, 73) aufweist, der derart ausgebildet ist, dass er eine an der Lasche (28) vorgesehene Einsteckfahne (29) hält und elektrisch kontaktiert, wenn die Lasche (28) mit ihrer Einsteckfahne (29) in das Isolierstoffgehäuse (4) eingeschoben ist.

## Claims

1. Terminal element (1) for forming an electrical connection between a conductor and an electrically conductive part, in particular for connecting a protective conductor,
with a casing (4) of insulating material, which on its side facing a support (7) has at least one abutment surface (9), with at least one fastening means (12), which is assigned to the casing (4) of insulating material and by means of which the casing (4) of insulating material may be fastened to the support (7), which has a plate-shaped region with an opening (45),
with at least one contact means (5) for connecting at least one electrical lead, which is provided in the casing (4) of insulating material,
with a metal bracket (28) electrically connected to the contact means (5),
**characterised in that**
the bracket (28) is divided at a bending line (34) into a throat section (31) and a hook section (36), said throat section (31) being arranged essentially at right angles to a plane defined by the abutment surface (9) of the casing (4) of insulating material and extending beyond the plane, and said hook section (36) standing at an angle to the throat section (31) and being configured to point away from the casing (4) of insulating material, and said bending line (34) being arranged on the other side of the plane to the casing (4) of insulating material, and
that with its throat section (31) and its hook section (36) and the casing (4) of insulating material, the bracket (28) forms a lever (48), which with the hook section (36) engages behind the support (7) at the opening (45) and
thereby is supported at the rear on the support (7) such that the throat section (31) is inserted into the opening (45) in press fit, when the casing (4) of insulating material is moved towards the support (7).

2. Terminal element according to Claim 1, **characterised in that** the throat section (31) and the hook section (36) are each respectively essentially straight sections of a sheet metal bracket (28).

3. Terminal element according to Claim 1, **characterised in that** the angle the hook section (36) encloses with the throat section (31) is not an obtuse angle.

4. Terminal element according to Claim 1, **characterised in that** the part to be connected is the support (7), and that the configuration of the throat section (31) is such that it forms an IDC contact with the support (7) at the opening (45) provided in the surface region thereof.

5. Terminal element according to Claim 1, **characterised in that** the throat section (31) has a cross-section, the contour of which intersects the boundary of the opening (45) provided in the surface region of the support.

6. Terminal element according to Claim 1, **characterised in that** at its free end (41), the hook section (36) is arranged at a distance from a plane defined by the abutment surface (9) of the casing (4) of insulating material, said distance being as large as the wall thickness of the support (7), on which the terminal element (1) is to be disposed.

7. Terminal element according to Claim 1, **characterised in that** the width of the throat section (31) is greater than the width of the hook section (36).

8. Terminal element according to Claim 1, **characterised in that** the hook section (36) has a length which is greater than half the width of the throat section (31).

9. Terminal element according to Claim 1, **characterised in that** the bracket (28) is forked so that the hook section (36) has a slit (42) extending away from its free end (41), said slit extending at least into the throat section (31) and being suitable for forming an IDC contact with a lead.

10. Terminal element according to Claim 1, **characterised in that** the throat section (31) of the bracket (28) has at least one shoulder (32, 33), which lies in the plane defined by the abutment surface (9).

11. Terminal element according to Claim 1, **characterised in that** the configuration of the fastening means (12) is such that it allows the casing (4) of insulating material to be guided to the plate-shaped region in a swivelling movement and to be fastened thereto.

12. Terminal element according to Claim 1, **characterised in that** the fastening means (12) has at least one projection (12), which is disposed at the abutment surface (9) of the casing (4) of insulating material and which can lock with at least one fastening opening (46) provided on the support (7).

13. Terminal element according to Claim 1, **characterised in that** the casing (4) of insulating material has two casing parts (2, 3) of insulating material which can be connected positively to one another.

14. Terminal element according to Claim 1, **characterised in that** the casing (4) of insulating material has at least one connection means (62, 63; 68, 70) for connecting to further casings (4) of insulating material of the same type.

15. Terminal element according to Claim 14, **characterised in that** the connection means (62, 63; 68, 70) for connecting the casings (4) of insulating material to one another have grooves (64, 65) constructed on the casings (4) of insulating material and corresponding ribs (68, 70) which may be inserted into the grooves (64, 65).

16. Terminal element according to Claim 15, **characterised in that** the grooves (64, 65) and ribs (68, 70) formed on the casings (4) of insulating material are respectively provided with a catch means (66, 69).

17. Terminal element according to Claim 1, **characterised in that** the contact means (5) has a spring contact (72, 73), which is configured so that it holds and electrically contacts a plug-in lug (29) provided on the bracket (28), when the bracket (28) is inserted with its plug-in lug (29) into the casing (4) of insulating material.

## Revendications

1. Elément de connexion (1) pour réaliser une liaison électrique entre un conducteur et une pièce conductrice de l'électricité, en particulier pour la connexion de conducteurs de terre, comportant
un boîtier (4) en matériau isolant, qui, sur son côté tourné vers le support (7), présente au moins une surface d'appui (9)
au moins un moyen de fixation (12), qui est associé au boîtier (4) en matériau isolant et à l'aide duquel ledit boîtier (4), en matériau isolant, peut être fixé au support (7) qui comporte une partie en forme de plaque avec une ouverture (45),
au moins un moyen de contact (5) prévu à l'intérieur du boîtier (4) en matériau isolant, pour la connexion d'au moins une ligne électrique,
une patte (28) métallique, qui est reliée électriquement au moyen de contact (5),
**caractérisé**
**en ce que** la patte (28), au niveau d'une ligne de pliage (34), est divisée en une portion formant col (31) et une portion formant crochet (36), la portion formant col (31) étant disposée essentiellement perpendiculairement à un plan défini par la surface d'appui (9) du boîtier (4) en matériau isolant et s'étendant au-delà dudit plan, la portion formant crochet (36) formant un angle par rapport à la partie formant col (31) et étant orientée dans la direction opposée au boîtier (4) en matériau isolant et la ligne de pliage (34) étant disposée de l'autre côté du plan, comme le boîtier (4) en matériau isolant,
**en ce que** la patte (28), avec sa portion formant col (31) et sa portion formant crochet (36) et avec le boîtier (4) en matériau isolant, forme un levier (48) qui s'engage avec sa portion formant crochet (36) à travers l'ouverture (45) derrière le support (7) et prend appui sur la face arrière du support (7) de manière telle que la partie formant col (31) s'engage avec serrage dans l'ouverture (45) lorsqu'on déplace le boîtier (4) en matériau isolant en direction du support (7).

2. Elément de connexion selon la revendication 1, **caractérisé en ce que** la portion formant col (31) et la portion formant crochet (36), chacune en soi, est une portion essentiellement rectiligne de patte en tôle (28).

3. Elément de connexion selon la revendication 1, **caractérisé en ce que** l'angle que la portion formant crochet (36) forme avec la portion formant col (31) n'est pas un angle obtus.

4. Elément de connexion selon la revendication 1, **caractérisé en ce que** l'élément à connecter est le support (7) et **en ce que** la portion formant col (31) est conformée de manière telle qu'elle forme avec le support (7), au niveau de l'ouverture (45) prévue dans la partie plane de celui-ci, un contact auto-dénudant.

5. Elément de connexion selon la revendication 1, **caractérisé en ce que** la portion formant col (31) présente une section dont le contour extérieur coupe le bord de l'ouverture (45) prévue dans la partie plane du support.

6. Elément de connexion selon la revendication 1, **caractérisé en ce que** l'extrémité libre de la portion formant crochet (36) est disposée à une distance d'un plan défini par la surface d'appui (9) du boîtier (4) qui est au plus égale à l'épaisseur du support (7) sur lequel l'élément de connexion (1) doit être disposé.

7. Elément de connexion selon la revendication 1, **caractérisé en ce que** la largeur de la portion formant col (31) est supérieure à la largeur de la portion formant crochet (36).

8. Elément de connexion selon la revendication 1, **caractérisé en ce que** la portion formant crochet (36) a une longueur qui est supérieure à la moitié de la largeur de la portion formant col (31).

9. Elément de connexion selon la revendication 1, **caractérisé en ce que** la patte (28) est fourchue, de sorte que la portion formant crochet (36) présente une fente (42) qui part de son extrémité libre (41) et s'étend au moins jusque dans la portion formant col (31) et sert à former un contact auto-dénudant avec une ligne.

10. Elément de connexion selon la revendication 1, **caractérisé en ce que** la largeur de la portion formant col (31) de la patte (28) comporte au moins un épaulement (32, 33), qui est situé essentiellement dans le plan défini par la surface d'appui (9).

11. Elément de connexion selon la revendication 1, **caractérisé en ce que** le moyen de fixation (12) est agencé de manière à permettre de rapprocher par un mouvement de basculement le boîtier (4) en matériau isolant de la partie en forme de plaque et de l'y fixer.

12. Elément de connexion selon la revendication 1, **caractérisé en ce que** le moyen de fixation (12) comprend au moins une saillie (12) disposée sur la surface d'appui (9) du boîtier (4) en matériau isolant, qui peut s'encliqueter dans au moins une ouverture de fixation (46) prévue sur le support (7).

13. Elément de connexion selon la revendication 1, **caractérisé en ce que** le boîtier (4) en matériau isolant comporte deux parties de boîtier (2, 3) qui sont liées l'une à l'autre par complémentarité de formes.

14. Elément de connexion selon la revendication 1, **caractérisé en ce que** le boîtier (4) en matériau isolant comporte au moins un moyen de liaison (62, 63 ; 68, 70) pour le lier à d'autres boîtiers (4) en matériau isolant similaires.

15. Elément de connexion selon la revendication 14, **caractérisé en ce que** le moyen de liaison (62, 63 ; 68, 70) pour lier les uns aux autres les boîtiers (4) en matériau isolant comprend des rainures (64, 65) ainsi que des nervures (68, 70) adaptées qui peuvent s'engager dans les rainures (64, 65).

16. Elément de connexion selon la revendication 15, **caractérisé en ce que** les rainures (64, 65) et les nervures (68, 70) aménagées sur les boîtiers (4) en matériau isolant sont pourvues chacune d'un moyen d'encliquetage (66, 69).

17. Elément de connexion selon la revendication 1, **caractérisé en ce que** le moyen de contact (5) présente une borne de contact à ressort (72 ,73) agencée de manière à tennir une languette (29) prévue sur la patte (28) et à assurer le contact électrique avec celle-ci, lorsque la patte (28) avec ladite languette (29) est insérée dans le boîtier (4) en matériau isolant.
